# EUROPÄISCHE PATENTSCHRIFT

(11) **EP 2 616 738 B1**
(45) Veröffentlichungstag und Bekanntmachung des Hinweises auf die Patenterteilung: **09.08.2017**
(21) Anmeldenummer: 11754668.9
(22) Anmeldetag: 09.09.2011
(51) Int. Cl.: F21S 8/12, F21V 11/16

(54) **KRAFTFAHRZEUGSCHEINWERFER MIT EINEM MEHRFUNKTIONS-PROJEKTIONSMODUL**
MOTOR VEHICLE HEADLIGHT COMPRISING A MULTIFUNCTIONAL PROJECTION MODULE
PHARE DE VÉHICULE AUTOMOBILE COMPRENANT UN MODULE DE PROJECTION MULTIFONCTIONNEL

(30) Priorität: 18.09.2010 DE 102010046021
(43) Veröffentlichungstag der Anmeldung: 24.07.2013
(73) Patentinhaber: Automotive Lighting Reutlingen GmbH, 72762 Reutlingen (DE)
(72) Erfinder: BRENDLE, Matthias, 72074 Tuebingen (DE); HAMM, Michael, 72800 Eningen U.A. (DE)
(74) Vertreter: DREISS Patentanwälte PartG mbB
(86) Internationale Anmeldenummer: PCT/EP2011/065626
(87) Internationale Veröffentlichungsnummer: WO 2012/034936

(56) Entgegenhaltungen:
- EP-A1- 1 500 869
- EP-A1- 1 903 274
- EP-A1- 2 199 664
- DE-A1-102004 047 301
- US-A- 4 868 726
- US-A1- 2008 239 742

## Beschreibung

Die vorliegende Erfindung betrifft einen Kraftfahrzeugscheinwerfer mit einem Mehrfunktions-Projektionsmodul nach dem Oberbegriff des Anspruchs 1. Ein solcher Schein werfer ist aus der EP 1500869 A1 bekannt. Im Gegensatz zu einem Reflexionsmodul, bei dem ein Reflektor das Licht einer Lichtquelle sammelt und in eine gewünschte Lichtverteilung abbildet, zeichnet sich ein Projektionsmodul allgemein dadurch aus, dass es eine im Scheinwerfer erzeugte Lichtverteilung in eine im Vorfeld des Schweinwerfers liegende Lichtverteilung abbildet. Die im Scheinwerfer erzeugte Lichtverteilung kann die Lichtverteilung in einer Lichtaustrittsfläche einer Lichtquelle sein. Meistens wird eine solche Lichtverteilung jedoch eine durch eine Primäroptik und eine Blende in der Brennebene der Projektionslinse als Zwischenbild der Lichtquelle erzeugte Lichtverteilung sein.

Es gibt heute Scheinwerfer, die aus dem Licht mehrerer Halbleiterlichtquellen unter anderem mittels Projektionsoptiken Abblendlicht- oder Fernlichtverteilungen erzeugen. Solche Scheinwerfer werden im Folgenden auch als LED-Scheinwerfer bezeichnet. Im Gegensatz zu mit Gasentladungslampen als Lichtquellen ausgerüsteten Scheinwerfern, die im Folgenden auch als Xenon-Scheinwerfer bezeichnet werden, benötigen LED-Scheinwerfer in der Regel nicht nur mehrere Lichtquellen, d.h. LED-Chips, sondern auch eine Vielzahl dazugehöriger Projektions- oder Reflexionsoptiken. Im Ergebnis wird die Gesamtlichtverteilung von LED-Scheinwerfern im Allgemeinen durch die Überlagerung der Lichtverteilungen mehrerer Lichtmodule gebildet.

Teilweise wird nun versucht, die bei Xenon-Scheinwerfern eingeführten beweglichen Blenden auch in LED-Projektionsmodulen einzusetzen, um so mehrere Abblendlicht- und/oder Fernlichtfunktionen durch ein einziges Lichtmodul erfüllen zu können. Die Abblendlichtverteilung wird dabei durch Abschatten eines Teils der Fernlichtverteilung erzeugt. Die dafür erforderliche Abschattung größerer Lichtströme ist hier jedoch wegen der geringen Lichtleistung der LED-Lichtmodule besonders nachteilig.

Diese Nachteile werden vermieden, wenn die Strahlengänge für die jeweiligen Lichtfunktionen in der Blendenebene des Projektionsmoduls aufgeteilt werden, so dass die den Lichtfunktionen zugeordneten Strahlenbündel aus verschiedenen, unabhängig schaltbaren Lichtquellen erzeugt werden können. Damit ist es möglich, ohne bewegliche Blenden mehrere Lichtfunktionen darzustellen. Dabei wird zwischen den verschiedenen Lichtfunktionen lediglich durch Einschalten und Ausschalten der Lichtquellen umgeschaltet.

Die Aufteilung des Strahlenganges kann nun je nach physikalischem Prinzip mittels Brechung, Reflexion oder Absorption erreicht werden.

In diesem Zusammenhang ist es aus der DE 10 2007 052 696 A1 bekannt, einen Fernlicht- und einen Abblendlicht-Strahlengang durch interne Totalreflexionen an einer Grenzfläche eines Glaskörpers zu bilden, dessen Kante im Abblendlichtfall die Hell-Dunkel-Grenze erzeugt. Die Fernlichtstrahlenbündel werden hierbei in denselben Glaskörper eingekoppelt wie die Abblendlichtstrahlenbündel, treffen jedoch unter deutlich steileren Winkeln auf die genannte Grenzfläche, so dass sie nicht reflektiert werden, sondern durch die Fläche hindurchtreten und den Bereich oberhalb der Hell-Dunkel-Grenze ausleuchten und so einen Teil einer Fernlichtverteilung bilden.

Aus der DE 10 2009 008 631 A1 ist es bekannt, einen Strahlengang durch einen Glaskörper mit einer angeformten, Spiegelfläche zu führen, an der interne Totalreflexionen erfolgen. Der Strahlengang wird durch die total reflektierende Fläche in der Brennebene der Projektionslinse so begrenzt, dass eine scharfe Hell-Dunkel-Grenze (HDG) entsteht. Weitere Strahlengänge werden am Glaskörper vorbeigeführt, um Fernlichtfunktionen zu realisieren.

Bei Spiegelblenden, die gemäß der DE 10 2007 052 696 A1 oder gemäß der DE 10 2009 008 631 A1 nach dem Totalreflexionsprinzip arbeiten, muss sichergestellt werden, dass möglichst viele der Strahlen, die in den Glaskörper einkoppeln, diesen über die Lichtaustrittsfläche an der Stirnseite kontrolliert verlassen. Darüber hinaus sollen möglichst wenige Strahlen an den Seitenflächen des Glaskörpers austreten, weil solche Strahlen unerwünschtes Streulicht erzeugen könnten und/oder Blendungen verursachen könnten.

Darüber hinaus muss darauf geachtet werden, dass kein zu großer Anteil des Strahlenganges, der am Glaskörper vorbeigeführt werden soll, auf den Glaskörper auftrifft und dort durch eine zum Lot der Grenzfläche am Ort des Auftreffpunkts des Strahls hin erfolgende Brechung in den Glaskörper einkoppelt. Diese Strahlen gehen nämlich für die erwünschte Lichtverteilung verloren, da sie den Glaskörper in der Regel nicht mehr verlassen können.

Ein zur Nutzung von internen Totalreflexionen alternativer Ansatz wird in der US 2006/0120094 A1 und in der DE 10 2008 036 192 A1 beschrieben: Hier wird der Strahlengang oberhalb und unterhalb der Hell-Dunkel-Grenze durch zwei spiegelnde Flächen aufgeteilt, die in der Brennebene der Linse zu einer Messerkante scharf auslaufen. Diese Kante hat die Kontur der gewünschten Hell-Dunkel-Grenze und wird durch die Linse des Projektionsmoduls auf die Straße projiziert. Dieses System kann auch mit absorbierenden Flächen ausgeführt werden, wobei dann aber Einbußen in der Effizienz gegenüber einer Variante mit spiegelnden Flächen auftreten.

Bei diesen Systemen ergibt sich eine Schwierigkeit in Verbindung mit der Erzeugung einer Hell-Dunkel-Grenze in der erwünschten Lichtverteilung. Die Schwierigkeit besteht darin, die Strahlengänge der verschiedenen Lichtfunktionen so zu trennen, dass im Abblendlichtfall kein unerwünschtes Licht über die Hell-Dunkel-Grenze hinaus gestreut wird (kein Übersprechen) und im Fernlichtfall keine dunkle oder farbige Linie an der Stelle der Abblendlicht-Hell-Dunkel-Grenze zurückbleibt.

Die vorliegende Erfindung basiert auf dem alternativen Ansatz und insbesondere auf dem Stand der Technik nach der DE 10 2008 036 192 A1, bei dem der Strahlengang oberhalb und unterhalb der Hell-Dunkel-Grenze durch zwei spiegelnde Flächen aufgeteilt wird, die in der Brennebene der Linse zu einer Messerkante scharf auslaufen.

Das Mehrfunktions-Projektionsmodul des aus dieser Schrift bekannten Scheinwerfers ist dazu eingerichtet, Licht einer ersten Lichtquelle in einem ersten Strahlengang in eine im Vorfeld des Projektionsmoduls liegende erste Lichtverteilung zu überführen, und Licht einer zweiten Lichtquelle in einem zweiten Strahlengang in eine im Vorfeld des Projektionsmoduls liegende zweite Lichtverteilung zu überführen. Das Projektionsmodul weist eine Blende mit einer Blendenkante auf, die einen in den ersten Strahlengang und in den zweiten Strahlengang hineinragenden Teil der Blende begrenzt und als Hell-Dunkel-Grenze der ersten Lichtverteilung und der zweiten Lichtverteilung abgebildet wird. Dabei liegt ein heller Bereich der ersten Lichtverteilung in einem dunklen Bereich der zweiten Lichtverteilung, und ein heller Bereich der zweiten Lichtverteilung liegt in einem dunklen Bereich der ersten Lichtverteilung.

Die Blende ist dabei ein plattenförmig flaches Blendenelement, das an einer oberen Oberfläche einen oberen abgeschrägten Abschnitt und an einer unteren Oberfläche einen unteren abgeschrägten Abschnitt aufweist. Beide abgeschrägten Abschnitte werden durch eine Vorderkante begrenzt, so dass das Blendenelement im Querschnitt zu seiner Vorderkante hin messerklingenartig spitz zuläuft.

Die Fertigung einer solchen Blende ist im Hinblick auf die unerwünschte dunkle Linie problematisch. Die bekannten Blenden weisen an der Blendenkante endliche Wandstärken (und Radien) von wenigen Zehntel Millimetern auf. Das hat zur Folge, dass die hellen Bereiche der beiden im Vorfeld des Scheinwerfers erzeugten Lichtverteilungen entlang ihrer Hell-Dunkel-Grenzen nicht unmittelbar aneinander angrenzen. Die Dicke der Blende ist in der Überlagerung beider Lichtverteilungen als deutlich sichtbarer Schatten im Bereich der Hell-Dunkel-Grenze wahrnehmbar. Mit anderen Worten: Die typischerweise als Fernlichtverteilung eingestellte Überlagerung beider Lichtverteilungen weist eine störende dunkle Linie auf, die zwischen den hell erleuchteten Bereichen der beiden Lichtverteilungen liegt.

Der erfindungsgemäße Schein werfer zeichnet sich dadurch aus, dass die Überlagerung der ersten Lichtverteilung und der zweiten Lichtverteilung keine dunkle Linie zwischen den hell erleuchteten Bereichen der beiden Lichtverteilungen aufweist.

Die Blende ist ein Verbund aus einem transparenten Stützkörper und einer Schicht, die aus einem anderen Material besteht als der transparente Stützkörper, wobei der transparente Stützkörper eine Lichteintrittsseite, eine Lichtaustrittsseite und eine von der Lichtaustrittsseite begrenzte Blendenfläche aufweist, auf der die Schicht haftend aufliegt.

Dadurch, dass die Blende als auf einem Stützkörper haftend aufliegende Schicht realisiert ist, verleiht ihr der Stützkörper seine Stabilität. Die Schicht muss daher keine selbsttragende Struktur und/oder keine Abmessungen aufweisen, die ihr eine selbstragende Stabilität verleihen würden. Die Blende kann daher extrem dünn ausgeführt werden. Eine Beschichtung in einer Größenordnung von wenigen Mikrometern reicht für die optische Funktion der Blende aus. Dies ist eine um ein bis zwei Zehnerpotenzen geringere Stärke als bei den bekannten Blenden.

Im Vergleich mit dem Stand der Technik geht die Stärke der Blende des erfindungsgemäßen Scheinwerfers praktisch gegen Null. Entsprechend dünn fällt die nur noch theoretisch zu erwartende, praktisch aber nicht mehr wahrnehmbare dunkle Linie zwischen den Beiträgen der einzelnen Lichtverteilungen zu der gesamten Lichtverteilung aus.

Dadurch, dass der Stützkörper transparent ist, kann die Blende und insbesondere die Blendenkante auch von der Stützkörperseite her beleuchtet werden, was eine Voraussetzung für die Funktion des Mehrfunktions-Projektionsmoduls ist. Dadurch, dass die Schicht aus einem anderen Material besteht als der Stützkörper, ergibt sich zwischen Schicht und Stützkörper eine Grenzfläche, die für die Blendenwirkung auch von dieser Seite her erforderlich ist.

Die Erfindung stellt damit insbesondere einen Kraftfahrzeugscheinwerfer mit einem Mehrfunktions-Projektionsmodul bereit, der aufgrund der speziellen Blende, deren Stärke praktisch gegen Null geht, eine in der Brennebene / Petzvalfläche der Projektionslinse erfolgende Aufteilung eines Abblendlicht- und eines Fernlichtstrahlengangs in zwei komplementäre Lichtverteilungen bewirkt. Die Aufteilung erfolgt dabei so, dass beide Lichtverteilungen bei gleichzeitig eingeschalteter erster und zweiter Lichtquelle längs der Hell-Dunkel-Grenze der Abblendlichtverteilung aneinander angrenzen und dabei insbesondere nicht durch eine entlang der jeweiligen Hell-Dunkel-Grenze einer einzelnen der beiden Lichtverteilungen verlaufende dunkle Linie voneinander getrennt sind.
Vom eingangs genannten Stand der Technik nach der EP 1 500 869 A1 unterscheidet sich der neue Anspruch 1 durch seine kennzeichnenden Merkmale. Diese sehen vor, dass die Primäroptiken als lichtleitende Vorsatzoptiken realisiert sind, die eine Lichteinkoppelseite, eine Lichtauskoppelseite und eine Seitenfläche aufweisen, wobei die Lichteinkoppelseite der Primäroptik ihrer Auskoppelfläche gegenüberliegt und wobei die Lichteinkoppelseite und die Lichtauskoppelfläche so geformt sind, dass sie durch ihre Lichtbrechung eine Sammellinse bilden, die das Licht in den gewünschten Bereich nahe der Blendenkante und auf die Schicht richten und wobei die Seitenfläche so gestaltet ist, dass sie von der Lichteinkoppelseite her einfallendes Licht durch interne Totalreflexionen auf die Lichtauskoppelfläche umlenkt, so dass dieses Licht zu der Beleuchtung der Umgebung der Blendenkante beiträgt.

Die Blendenfläche ist bevorzugt als längs der optischen Achse liegende Fläche realisiert, die aufgrund ihrer optischen Reflexions- und/oder Absorptions- und/oder Transmissionseigenschaften einer oberhalb der Blendenfläche liegenden Halbraum von einem unterhalb der Blendenfläche liegenden Halbraum trennt. Die Lichteintrittsfläche und die Lichtaustrittsfläche des Stützkörpers schließen jeweils einen Winkel mit der Blendenfläche ein.

Weitere Vorteile ergeben sich aus den abhängigen Ansprüchen, der Beschreibung und den beigefügten Figuren.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

### Zeichnungen

Ausführungsbeispiele der Erfindung sind in den Zeichnungen dargestellt und werden in der nachfolgenden Beschreibung näher erläutert. Dabei zeigen, jeweils in schematischer Form:
Fig. 1 ein Ausführungsbeispiel eines erfindungsgemäßen Kraftfahrzeugscheinwerfers;
Figur 2 Lichtverteilungen, wie sie sich auf einem Schirm im Vorfeld des Scheinwerfers aus Fig. 1 ergeben;
Figur 3 eine perspektivische Ansicht eines Projektionsmoduls aus der Fig. 1;
Figur 4 das Projektionsmodul aus den Figuren 1 und 3 mit einem ersten Strahlengang;
Figur 5 das Projektionsmodul aus den Figuren 1 und 3 mit einem zweiten Strahlengang;
Figur 6 eine Ausgestaltung eines optischen Elements, das
als einstückige Einheit Funktionen eines transparenten Stützkörpers und einer Primäroptik erfüllt;
Figur 7 ein Projektionsmodul, bei dem ein solches optisches Element in einem Abblendlichtstrahlengang verwendet wird; und
Figur 8 das Projektionsmodul aus der Figur 7 mit einem Fernlichtstrahlengang.
Gleiche Bezugszeichen bezeichnen dabei durchgehend gleiche oder zumindest ihrer Hauptfunktion nach gleiche Elemente.

Im Einzelnen zeigt die Figur 1 einen längs einer optischen Achse 10 aufgeschnittenen Kraftfahrzeugscheinwerfer 12. Der Scheinwerfer 12 weist ein Mehrfunktions-Projektionsmodul 14 auf, das seinerseits eine erste Lichtquelle 16 mit einer ersten Primäroptik 20, eine zweite Lichtquelle 22 mit einer zweiten Primäroptik 24, eine Blende 26 und eine Sekundäroptik 28 aufweist. Die Blende 26 ist ein Verbund aus einem transparenten Stützkörper 30 und einer Schicht 32. Der transparente Stützkörper 30 weist eine Lichteintrittsfläche 34, eine Lichtaustrittsfläche 36 und eine von der Lichtaustrittsfläche 36 begrenzte Blendenfläche 38 auf, auf der die Schicht 32 haftend aufliegt. Die Blendenfläche ist bevorzugt als längs der optischen Achse liegende Fläche realisiert, die aufgrund ihrer optischen und/oder Absorptions- und/oder Transmissionseigenschaften einer oberhalb der Blendenfläche liegenden Halbraum von einem unterhalb der Blendenfläche liegenden Halbraum trennt. Die Lichteintrittsfläche und die Lichtaustrittsfläche des Stützkörpers schließen jeweils einen Winkel mit der Blendenfläche ein.

Der transparente Stützkörper besitzt in einer Ausgestaltung die dargestellte Form, bei der die Lichteintrittsfläche und die Lichtaustrittsfläche plan-parallele Flächen sind. In einer alternativen Ausgestaltung besitzt der transparente Stützkörper eine gekrümmte Lichteintrittsfläche und/oder gekrümmte Lichtaustrittsfläche, woher die Krümmung vertikal und/oder horizontal sein kann, um eine vorbestimmte optische Wirkung, z. B. eine Sammel- oder Streuwirkung zu erzielen.

Ein der Sekundäroptik 28 zugewandtes Ende der Schicht 32 bildet eine Blendenkante 40. Die erste Primäroptik 20 sammelt Licht der ersten Lichtquelle 16 und richtet dieses auf die Blendenkante 40. Dabei sind die erste Primäroptik 20 und die erste Lichtquelle 16 relativ zur Schicht 32 so im Mehrfunktions-Projektionsmodul 14 angeordnet, dass sie das Licht der ersten Lichtquelle 16 längs eines ersten Strahlenganges auf die Blendenkante 40 richten, der nicht durch den transparenten Stützkörper 30 verläuft.

Die zweite Primäroptik 24 sammelt Licht der zweiten Lichtquelle 22 und richtet dieses auf die Blendenkante 40. Dabei sind die zweite Primäroptik 24 und die zweite Lichtquelle 22 relativ zur Schicht 32 so im Mehrfunktions-Projektionsmodul 14 angeordnet, dass sie das Licht der zweiten Lichtquelle 22 längs eines zweiten Strahlenganges auf die Blendenkante 40 richten, der durch den transparenten Stützkörper 30 verläuft.

Die Blendenkante 40 verläuft zumindest in einer Umgebung der optischen Achse 10 in der auch als Petzval-Ebene bezeichneten Schärfenebene der Sekundäroptik 28. Die Blendenkante 40 befindet sich daher in der Umgebung der optischen Achse 10 in einem Abstand von der Sekundäroptik 28, der der Brennweite f der Sekundäroptik 28 entspricht. Die Blendenkante 40 liegt damit zumindest in einem der optischen Achse 10 benachbarten Bereich in der Brennebene der Projektionslinse 28. Dabei ist bevorzugt, dass der benachbarte Bereich ein Winkelbereich von plus/minus 5° um die optische Achse 10 herum ist, wie er auf einem Standardmessschirm für die Lichtverteilung längs einer Horizontalen H aufgetragen ist, wie sie aus der Figur 2 ersichtlich ist.

Durch die längs des ersten Strahlengangs erfolgte Beleuchtung ergibt sich im Abstand f vor der Sekundäroptik 28 eine Lichtverteilung im Bereich der Blendenkante 40. Der in den ersten Strahlengang hineinragende Teil der Blende 26, der durch die Blendenkante 40 begrenzt wird, schattet einen Teil dieser Lichtverteilung ab. Die Blendenkante 40 wird als Hell-Dunkel-Grenze in eine im Vorfeld des Projektionsmoduls 14 und des Scheinwerfers 12 liegende erste Lichtverteilung abgebildet. Ganz analog zum ersten Strahlengang wird auch eine aus dem zweiten Strahlengang resultierende Lichtverteilung in der Schärfenebene der Sekundäroptik 28 von der Blendenkante 40 begrenzt. Die Blendenkante 40 wird daher zusätzlich auch als Hell-Dunkel-Grenze in eine zweite Lichtverteilung abgebildet, die sich aufgrund des zweiten Strahlenganges im Vorfeld des Projektionsmoduls 14 und des Scheinwerfers 12 ergibt. Dabei wird unter einem Strahlengang hier jeweils die Summe aller möglichen Wege verstanden, auf denen Licht von einer Lichtquelle in die von dieser Lichtquelle erzeugte Lichtverteilung vor dem Scheinwerfer gelangt.

Figur 2 veranschaulicht solche Lichtverteilungen, wie sie sich auf einem Schirm im Vorfeld des Scheinwerfers 12 ergeben. Die Ausrichtung des Schirms ist dabei orthogonal zur optischen Achse 10. Der Schirm erstreckt sich also in Richtung einer Horizontalen H und einer Vertikalen V, die jeweils orthogonal zueinander und zur optischen Achse 10 des Projektionsmoduls 14 liegen. Die Lichtverteilungen werden jeweils durch gekrümmt verlaufende Isoluxlinien 42, 44, 46 veranschaulicht, die sich dadurch auszeichnen, dass die Lichtintensität entlang einer Linie jeweils konstant ist und von Linie zu Linie von außen nach innen und damit von der Linie 42 über die Linie 44 zur Linie 46 hin zunimmt.

Figur 2a zeigt eine erste Lichtverteilung 48, die beim Gegenstand der Figur 1 aus dem ersten Strahlengang resultiert und die unterhalb einer ersten Hell-Dunkel-Grenze 50 liegt. Die erste Lichtverteilung 48 stellt sich ein, wenn nur die erste Lichtquelle 16 eingeschaltet ist.

Figur 2b zeigt eine zweite Lichtverteilung 52, die sich beim Gegenstand der Figur 1 aus dem zweiten Strahlengang ergibt und die oberhalb einer zweiten Hell-Dunkel-Grenze 54 liegt. Die zweite Lichtverteilung 52 ergibt sich insbesondere, wenn nur die zweite Lichtquelle 22 eingeschaltet ist. Die Lage der ersten Hell-Dunkel-Grenze 50 und der zweiten Hell-Dunkel-Grenze 54 hängt jeweils auch von der Dicke der Schicht 32 ab. Je dicker die Schicht 32 ist, desto tiefer liegt die erste Hell-Dunkel-Grenze 50 in Bezug auf die Horizontale H und desto höher wird die zweite Hell-Dunkel-Grenze 54 in Bezug auf die Horizontale H liegen. Mit anderen Worten: Je dicker die Schicht 32, desto größer ist der Abstand zwischen den Hell-Dunkel-Grenzen 50 und 54, der als unerwünschte dunkle Linie sichtbar ist.

Figur 2c zeigt eine Summenlichtverteilung, die sich ergibt, wenn die erste Lichtquelle 16 und die zweite Lichtquelle 22 gleichzeitig eingeschaltet sind. Aufgrund der Geometrie des Gegenstandes der Figur 1 ist die zweite Lichtverteilung 52 komplementär zur ersten Lichtverteilung 50, so dass die Summenlichtverteilung 56 die dargestellte Form hat. Da die Dicke der Schicht 32 bei dem erfindungsgemäßen Kraftfahrzeugscheinwerfer durch die spezielle Ausgestaltung der Blende 26 als Verbund aus einem transparenten Stützkörper 30 und einer dünnen Schicht 32 praktisch gegen null geht, liegen die Hell-Dunkel-Grenzen 50 und 52 der ersten Lichtverteilung 48 und der zweiten Lichtverteilung 56 praktisch übereinander. In der Summenlichtverteilung 56 sind diese Hell-Dunkel-Grenzen 52, 54 daher nicht mehr zu erkennen. Dies wird in der Figur 2c durch den gestrichelt als eine Linie dargestellten Verlauf der Hell-Dunkel-Grenzen 52 und 54 verdeutlicht.

Die Summenlichtverteilung 56 zeichnet sich also insbesondere dadurch aus, dass sie keine dunkle Linie zwischen den beiden Lichtverteilungen 48 und 52 erkennen lässt. Der helle Bereich der ersten Lichtverteilung 48 liegt insbesondere im dunklen Bereich der zweiten Lichtverteilung und ein heller Bereich der zweiten Lichtverteilung liegt in einem dunklen Bereich der ersten Lichtverteilung.

Die Figur 1 zeigt damit insbesondere einen Kraftfahrzeugscheinwerfer 12 mit einem Mehrfunktions-Projektionsmodul 14, das dazu eingerichtet ist, einer ersten Lichtquelle 16 in einem ersten Strahlengang in eine im Vorfeld des Projektionsmoduls 14 liegende erste Lichtverteilung 48 zu überführen, und Licht einer zweiten Lichtquelle 22 in einem zweiten Strahlengang in eine im Vorfeld des Projektionsmoduls 14 liegende zweite Lichtverteilung 52 zu überführen und dass eine Blende 26 eine Blendenkante 40 aufweist, die einen in den ersten Strahlengang und in den zweiten Strahlengang hineinragenden Teil der Blende 26 begrenzt und als Hell-Dunkel-Grenze der ersten Lichtverteilung 48 und der zweiten Lichtverteilung 52 abgebildet wird, wobei ein heller Bereich der ersten Lichtverteilung 48 in einem dunklen Bereich der zweiten Lichtverteilung 52 liegt und ein heller Bereich der zweiten Lichtverteilung 52 in einem dunklen Bereich der ersten Lichtverteilung 48 liegt. Erfindungsgemäß ist die Blende 26 ein Verbund aus dem transparenten Stützkörper 30 und einer Schicht 32, die aus einem anderen Material besteht als der transparente Stützkörper 30, wobei der transparente Stützkörper 30 eine Lichteintrittsfläche 34, eine Lichtaustrittsfläche 36 und eine von der Lichtaustrittsfläche 36 begrenzte Blendenfläche 38 aufweist, auf der die Schicht 32 haftend aufliegt. Die Lichtquellen 16, 22 sind unabhängig voneinander einschaltbar und ausschaltbar. In einer bevorzugten Ausgestaltung ist die Lichteintrittsfläche 34 und/oder die Lichtaustrittsfläche mit einer die Reflexion verringernden Schicht beschichtet.

Das Projektionsmodul 14 ist allein oder zusammen mit anderen Lichtmodulen in einem Gehäuse 58 des Scheinwerfers 12 angeordnet, das durch eine transparente Abdeckscheibe 60 verschlossen wird. In einer Ausgestaltung ist das Projektionsmodul 14 um eine horizontale Achse herum verschwenkbar, um zum Beispiel eine Leuchtweitenregelung zu ermöglichen. Eine weitere Ausgestaltung sieht vor, dass das Projektionsmodul zusätzlich um eine vertikale Achse herum schwenkbar ist, um eine Kurvenlichtfunktion zu realisieren.

Fig. 3 zeigt eine perspektivische Ansicht des Projektionsmoduls 14 aus der Fig. 1. Fig. 3 zeigt insbesondere eine Ausgestaltung, bei der die Blendenkante 40 einen im Wesentlichen horizontal verlaufenden ersten Abschnitt 40.1 und einen schräg verlaufenden Abschnitt 40.2 aufweist. Durch diese Ausgestaltung werden jeweils asymmetrische erste Lichtverteilungen 48 und 52 erzeugt. Die erste Lichtverteilung 48 ist aufgrund der dargestellten Asymmetrie eine typische Abblendlichtverteilung für Rechtsverkehr, bei der die Reichweite auf der linken Seite aufgrund der unter Bezug auf die Horizontale H niedrigere Hell-Dunkel-Grenze geringer ist als auf der rechten Seite.

Die Sekundäroptik 28 ist in der dargestellten Ausgestaltung eine Sammellinse mit einer der Blende 26 zugewandten Lichteintrittsseite und einer der Lichteintrittsseite gegenüberliegenden Lichtaustrittsseite. Sie besteht bevorzugt aus Glas oder einem transparenten Kunststoff wie PC (Polycarbonat) oder PMMA (Polymethylmethacrylat) oder aus einer der weiter unten unter Bezug auf das Material des transparenten Stützkörpers 30 genannten Alternativen. Die Lichtaustrittsfläche ist bevorzugt gekrümmt, während die Lichteintrittsfläche bevorzugt eben oder zumindest weniger stark gekrümmt ist als die Lichtaustrittsfläche.

Bei einer Ausgestaltung mit einem schwenkbaren Projektionsmodul 14 verläuft die horizontale Schwenkachse und die vertikale Schwenkachse so, dass sich beide Schwenkachsen kreuzen. Bei dieser Ausgestaltung entspricht die Krümmung der Lichtaustrittsseite der Sekundäroptik 28 bevorzugt der Krümmung einer gedachten Fläche, die sich durch Schwenkbewegungen des Projektionsmoduls um die beiden Schwenkachsen ergibt. Dabei wird die gedachte Fläche als Einhüllende der Bewegung des am weitesten vom Kreuzungspunkt entfernten Punktes der Lichtaustrittsfläche der Linse der Sekundäroptik 28 gebildet.

In einer weiteren bevorzugten Ausgestaltung weist die Linse 28 lichtstreuende Erhöhungen oder Vertiefungen in ihrer Lichtaustrittsfläche und/oder in ihrer Lichteintrittsfläche auf. Durch solche Streustrukturen wird die bei eingeschaltetem Abblendlicht sichtbare Hell-Dunkel-Grenze etwas weniger scharf dargestellt, als es ohne diese Streustrukturen der Fall wäre. Der damit einhergehende weniger stark ausgeprägte Kontrast zwischen hell und dunkel wird insbesondere bei Vertikalbewegungen der Hell-Dunkel-Grenze, wie sie bei schlechter Wegstrecke auftreten, als weniger anstrengend empfunden. Das gezielt gestreute Licht ergibt darüber hinaus den Vorteil, dass es auch die Trennung der Lichtverteilungen verdecken hilft.

Der Stützkörper 30 der Blende 26 besteht bevorzugt aus einem organischen oder aus einem anorganischen, transparenten Glas. Organische Gläser sind beispielsweise Polycarbonat (PC), Polymethylmethacrylat (PMMA), Cycloolefin Polymer (COP), Cycloolefin Copolymer (COC), Polymethacrylmethylimid (PMMI) oder Polysulfon (PSU).

Die Lichteintrittsfläche 34 und die Lichtaustrittsfläche 36 des transparenten Stützkörpers sind in einer bevorzugten Ausgestaltung so gestaltet, dass sie durch Brechung zur Lichtformung und/oder zur Fokussierung des durchtretenden Strahlenganges beitragen. Dazu können die genannten Flächen zumindest stellenweise gewölbt sein.

Insbesondere die Lichtaustrittsfläche 36, alternativ oder ergänzend aber auch die Lichteintrittsfläche 34, weist in einer bevorzugten Ausgestaltung bündelnde Mikrolinsen und/oder streuende Strukturen 62 auf.

Die auf der Blendenfläche 38 des Stützkörpers 30 haftend aufliegende Schicht 32 ist in einer bevorzugten Ausgestaltung als reflektierende Schicht ausgeführt, insbesondere als dünne Metallisierung. Eine weitere Ausgestaltung sieht vor, dass die Metallisierung nicht vollständig deckend als Teilverspiegelung realisiert ist. Dabei wird unter einer Teilverspiegelung eine Verspiegelung verstanden, bei der die Schicht 32 so dünn ist, dass sie noch eine gewisse Transmission aufweist. Dadurch kann eine durch die Schichtdicke steuerbare Durchmischung der beiden Strahlengänge erzielt werden, mit der sich der Helligkeitsunterschied zwischen dem hellen Bereich der erzeugten Lichtverteilung und ihrem abgeschattet dunklen Bereich verringern lässt. Dadurch kann insbesondere eine gewisse Resttransmission in einem Bereich in der Nähe der Blendenkante vorgesehen sein, um den Helligkeitsgradienten an der Hell-Dunkel-Grenze zu verkleinern, so dass sich eine beabsichtigt herbeigeführte Unschärfe der Hell-Dunkel-Grenze einstellt. Alternativ oder ergänzend sieht eine weitere Ausgestaltung vor, dass die Schicht Öffnungen aufweist, die gezielt so angeordnet sind, dass das durch die Öffnungen hindurchtretende Licht bestimmte Bereich oberhalb der Hell-Dunkel-Grenze in vorbestimmter Weise beleuchtet. Solches Licht wird auch als sign-light bezeichnet, da es die Erkennung von Verkehrsschildern erleichtert. Die dafür geforderten Helligkeitswerte werden auch als Overhead-Werte bezeichnet.

In einer alternativen Ausgestaltung ist die Schicht 32 als absorbierende Schicht realisiert, was zum Beispiel mit einer Lackierung erreicht werden kann. Dadurch verringert sich allerdings die Effizienz des optischen Systems, da die an der Blendenfläche reflektierten Strahlen nun bereits vor der Projektionslinse absorbiert werden.

In jedem Fall besteht die Schicht 32 jedoch aus einem anderen Material als der Stützkörper 30, so dass sich eine optisch wirksame Grenzfläche ergibt.

Aus Fertigungsgründen ist bevorzugt, dass die Kante, mit der die Blendenfläche 38 durch die Lichtaustrittsfläche 36 des Stützkörpers 30 begrenzt wird, eine Phase oder eine Krümmung aufweist. Dabei ist der Krümmungsradius bevorzugt kleiner als 0,5 Millimeter, insbesondere kleiner als 0,2 Millimeter. Entsprechendes gilt für die Abmessungen einer die genannte Kante brechenden Phase, die alternativ zu einer Krümmung vorgesehen sein kann. Im Detail betrachtet ergibt sich bei diesen Ausgestaltungen eine gekrümmte oder ebene Trennfläche zwischen der Lichtaustrittsfläche 36 und der Blendenfläche 38. Dabei ist bevorzugt, dass die Schicht 32 nur auf der Blendenfläche 38 aufliegt und nicht in den gekrümmten oder eben verlaufenden Übergangsbereich hineinläuft.

Dabei ist bevorzugt, dass die Blende 26 relativ zur Sekundäroptik 28 so angeordnet ist, dass nicht etwa der genannte Übergangsbereich, sondern die Blendenkante 40 selbst in der Schärfenebene der Sekundäroptik 28 liegt. Dadurch wird sichergestellt, dass tatsächlich die Grenzkante der Schicht 32 als Hell-Dunkel-Grenze im das Vorfeld des Projektionsmoduls 14 abgebildet wird.

Durch den gekrümmt oder gerade aus der Ebene der Blendenfläche 38 herauslaufenden Verlauf des genannten Übergangsbereichs wird sichergestellt, dass auch keine in einem solchen Übergangsbereich auftretenden Totalreflexionen zu einer signifikanten Blendenwirkung beitragen.

Die Lichtquellen 16 und 22 sind in einer bevorzugten Ausgestaltung, wie sie in den Figuren dargestellt ist, als Halbleiterlichtquellen realisiert. Jede Halbleiterlichtquelle besteht insbesondere aus einer Leuchtdiode oder aus einer Gruppe von auf einem Chip zusammengefassten Leuchtdioden. Der Chip ist jeweils auf seiner der Lichtaustrittsfläche der Halbleiterlichtquellen gegenüberliegenden Seite auf einem Montageträger 64, 66 montiert, der zur mechanischen Befestigung, zur elektrischen Kontaktierung und zum Ableiten von Wärme aus dem Chip in einen Kühlkörper 68 dient.

Bekanntlich wird die beim Betreiben von Halbleiterlichtquellen entstehende elektrische Verlustwärme nicht mit dem Licht abgestrahlt, sondern sie wird im Chip selbst frei und muss durch eine spezielle Kühlvorrichtung abgeführt werden. Die Notwendigkeit einer Kühlung ergibt sich aus daraus, dass Halbleiterlichtquellen nur in einem bestimmten Temperaturfenster die gewünschte Lichtfarbe und Helligkeit liefern und aufgrund einer bei unzureichender Kühlung auftretenden Überhitzung leicht zerstört werden können.

Der Kühlkörper 68 besteht bevorzugt aus einem gut wärmeleitenden Metall mit einer hohen Wärmekapazität wie einer Aluminium- oder Magnesiumlegierung und weist zur verbesserten Abgabe der aufgenommenen Wärme an die Umgebung Kühlrippen 70 auf. Die dadurch erzeugte Kühlwirkung kann in einer Ausgestaltung noch dadurch vergrößert werden, dass der Kühlkörper 68 durch ein Kühlgebläse mit Luft angeströmt wird.

Die Primäroptiken 20 und 24 sind dazu eingerichtet, Licht der jeweils zugeordneten ersten Lichtquelle 16 oder der zweiten Lichtquelle 22 zu sammeln, zu bündeln und eine Lichtverteilung in der Umgebung der Blendenkante 40 zu erzeugen, die von der Blende 26 begrenzt wird.

Eine solche Primäroptik kann als reflektierend beschichtete Reflektorschale realisiert sein, in deren Inneren die jeweilige Lichtquelle angeordnet ist. Alternativ oder ergänzend kann die Primäroptik eine lichtbrechende Optik in Form einer Sammellinse aufweisen.

Erfindungsgemäß sind die Primäroptiken 20, 24 als lichtleitende Vorsatzoptiken realisiert, die den Effekt der internen Totalreflexion zur Lichtbündelung nutzen. Für eine Erläuterung wird erneut auf die Primäroptik 20 aus der Figur 1 Bezug genommen, wobei diese Erläuterung aber genauso für die zweite Primäroptik 24 gilt. Die Primäroptik 20 weist eine Lichteinkoppelseite, eine Lichtauskoppelseite und eine Seitenfläche 76 auf. Die Lichteinkoppelseite der Primäroptik 20 liegt ihrer Auskoppelfläche 74 gegenüber und ist so ausgestaltet und angeordnet, dass sie möglichst viel Licht der auf dem Montageträger 64 angeordneten Halbleiterlichtquelle einkoppelt.

Ein Teil des eingekoppelten Lichtes, insbesondere ein in der Nähe einer optischen Achse der Primäroptik 20 eingekoppelter Teil des Lichtes, wird dann direkt zur Lichtauskoppelfläche 74 propagieren und dort austreten. Die Lichteinkoppelseite und die Lichtauskoppelfläche 74 sind bevorzugt so geformt, dass sie durch ihre Lichtbrechung eine Sammellinse bilden, die das Licht in den gewünschten Bereich nahe der Blendenkante 40 und auf die Schicht 32 richten. Die Seitenfläche 76 ist bevorzugt so ausgestaltet, dass sie von der Lichteinkoppelseite her einfallendes Licht durch interne Totalreflexionen auf die Lichtauskoppelfläche 74 umlenkt, so dass auch dieses Licht zu der Beleuchtung der Umgebung der Blendenkante 40 beiträgt.

Figur 4 zeigt das Projektionsmodul 14 aus den Figuren 1 und 3 mit einem ersten Strahlengang 78, wie er sich dann ergibt, wenn nur die erste Lichtquelle 16 eingeschaltet ist. Der erste Strahlengang 78 entspricht bei der dargestellten Ausgestaltung einem Abblendlichtstrahlengang. Die Strahlen des Abblendlichtstrahlenganges 78, die an der durch die Schicht 32 verspiegelten Blendenfläche 38 der aus den beschichteten Stützkörper 30 bestehenden Blende 26 reflektiert werden, gehen durch den oberen Bereich der Sekundäroptik 28.

Figur 5 zeigt das Projektionsmodul 14 aus den Figuren 1 und 3 mit einem zweiten Strahlengang 79, wie er sich dann ergibt, wenn nur die zweite Lichtquelle 22 eingeschaltet ist. Die zweite Lichtquelle 22 wird typischerweise dann zur ersten Lichtquelle 16 dazugeschaltet werden, wenn eine Fernlichtverteilung erzeugt werden soll. Insofern kann der zweite Strahlengang 79 auch als Fernlichtstrahlengang bezeichnet werden, obwohl die Fernlichtverteilung selbst gewissermaßen durch die gemeinsame Wirkung der beiden Strahlengänge 78 und 79 erzeugt wird.

In der dargestellten Ausgestaltung wird der Fernlichtstrahlengang 79 durch den transparenten Stützkörper 30 geführt. Die Strahlen des Fernlichtstrahlenganges 79, die an der Schicht 32 innerhalb des transparenten Stützkörpers 30 reflektiert werden, gehen durch den unteren Teil der Sekundäroptik 28.

Wenn eine lichtleitende und intern total reflektierende Vorsatzoptik als Primäroptik verwendet wird, kann diese aus dem gleichen Material wie der transparente Stützkörper 30 der Blende 26 bestehen. Für einen solchen Fall sieht eine weitere bevorzugte Ausgestaltung vor, das die Primäroptik desjenigen Strahlenganges, der durch den transparenten Stützkörper 30 durchgeführt wird, als einstückiges optisches Element 80 realisiert ist, dass sowohl die Funktionen des transparenten Stützkörpers 30 als auch die Funktionen der Primäroptik 20 erfüllt.

Die Figur 6 zeigt eine Ausgestaltung eines solchen optischen Elements 80. Das optische Element 80 weist über die unter Bezug auf die vorhergehenden Figuren bereits erläuternden Merkmale in Form der Schicht 32, die haftend auf einer Blendenfläche eines transparenten Stützkörpers 30 aufliegt, der Blendenkante 40 und der Lichtaustrittsfläche 36 des transparenten Stützkörpers 30 eine als Primäroptik 82 geformte Lichteinkoppelseite auf.

Bei dem optischen Element 80 ergibt sich die in Bezug auf die Primäroptik 20 der Figuren 1 bis 3 beschriebene Sammellinsenwirkung von Einkoppelseite und Auskoppelfläche insbesondere durch die als lichtbündelnde Auskoppelfläche ausgestaltete Lichtaustrittsfläche 36 des optischen Elements 82. Die Lichteinkoppelseite weist bevorzugt eine Ausnehmung 84 auf, die durch ihre Form und Anordnung im montierten Projektionsmodul 14 dazu eingerichtet ist, Licht einer Halbleiterlichtquelle aufzunehmen und entweder direkt auf die Lichtauskoppelfläche oder auf die intern total reflektierende Seitenfläche 76 zu richten.

Figur 7 zeigt ein Projektionsmodul 14, bei dem ein solches optisches Element 80 als einstückige bauliche Einheit aus einer Blende und einer Primäroptik in einem Abblendlichtstrahlengang 86 verwendet wird, der von einer ersten Lichtquelle 16 ausgeht. Bei dieser Ausgestaltung wird der Abblendlichtstrahlengang 86 durch das auch als Blende 26 wirkende transparente optische Element 80 durchgeführt.

Figur 8 zeigt das Projektionsmodul 14 aus der Figur 7 mit einem Fernlichtstrahlengang 88, der von einer zweiten Lichtquelle 22 erzeugt wird.

Insgesamt werden in der vorliegenden Anmeldung Scheinwerfer vorgestellt, die ein Mehrfunktions-Projektionslichtmodul mit mehreren unabhängig schaltbaren Lichtquellen aufweisen und die in mindestens zwei Strahlengängen mindestens zwei unterschiedliche Lichtverteilungen darstellen, wovon mindestens ein Strahlengang eine Abblendlicht-Lichtverteilung erzeugt.

Jeder Strahlengang umfasst mindestens eine unabhängig schaltbare Lichtquelle, mit mindestens einer Primäroptik, die nach dem Projektions- und/oder nach dem Reflexionsprinzip eine entsprechende Lichtverteilung erzeugen kann. Mithilfe der Primäroptiken erzeugt jeder Strahlengang eine Lichtverteilung in einer Zwischenbildebene, die in der Schärfe-Ebene / Petzvalfläche einer gemeinsamen Projektionslinse liegt und von dieser auf die Straße projiziert wird.

Zur Erzeugung mindestens einer Lichtverteilung werden mindestens zwei unabhängige Strahlengänge kombiniert.

Um Gegenverkehrsblendung zu vermeiden, wird die mindestens eine Abblendlicht-Lichtverteilung in der Zwischenbildebene eines Projektions-Lichtmoduls durch eine Blende begrenzt, so dass durch Abbildung der Blendenkante durch die Projektionslinse eine scharfe Hell-Dunkel-Grenze erzeugt wird. Mindestens ein weiterer Strahlengang leuchtet den Bereich jenseits dieser Hell-Dunkel-Grenze aus, um auf diese Weise zusammen mit dem Abblendlicht-Strahlengang eine Fernlicht-Lichtverteilung zu erzeugen.

Da die Vorderkante der Blende durch die Projektionslinse scharf abgebildet wird, werden beide Strahlengänge durch die von der Blende abgeschatteten Bereiche getrennt. Damit die Blende die mindestens zwei Strahlengänge so trennt, dass bei Überlagerung der Strahlengänge wieder eine fast nahtlos geschlossene Fernlichtverteilung entsteht, wird die Blende bevorzugt wie folgt ausgeführt:

Die Blende weist einen transparenten Stützkörper im Strahlengang eines Projektionslichtmoduls mit mehreren unabhängigen Strahlengängen auf. Mindestens einer dieser Strahlengänge führt durch den Stützkörper hindurch. Mindestens eine Seite des Stützkörpers weist eine absorbierende oder reflektierende Blendenschicht auf, die durch eine Blendenkante begrenzt wird. Die Blendenkante ist in der oder zumindest in unmittelbarer Nähe zu der Brennebene der Projektionslinse angeordnet.

Der transparente Stützkörper weist darüber hinaus mindestens eine zweite unbeschichtete Fläche auf, die als Lichteintrittsfläche fungiert und durch die mindestens ein Strahlengang des Lichtmoduls in den Stützkörper eingekoppelt wird. Dieser Strahlengang tritt somit durch die Lichteintrittsfläche in den Stützkörper ein und verlässt diesen durch die Lichtaustrittsfläche.

Die Blendenkante ist so konturiert, dass sie die Abblendlicht-Lichtverteilung in der Zwischenbildebene entlang einer überwiegend horizontalen Hell-Dunkel-Grenze begrenzt.

Das Mehrfunktions-Projektionsmodul besitzt für den Abblendlicht- und Fernlichtstrahlengang zwei unabhängig schaltbare Lichtquellen mit einer Kühlvorrichtung und je einer Primäroptik. Die dargestellten Primäroptiken verfügen über einen geteilten Strahlengang, wobei Strahlen nahe der optischen Achse durch eine Sammellinsengeometrie durch Brechung gebündelt werden, während die zur Seite abgestrahlten Lichtbündel auf eine totalreflektierende Reflektorfläche gelenkt werden und dort kollimiert werden.

Insgesamt werden damit in der vorliegenden Anmeldung Scheinwerfer vorgestellt, bei denen Strahlengänge für die jeweiligen Lichtfunktionen in der Blendenebene des Projektionsmoduls aufgeteilt werden, so dass die den Lichtfunktionen zugeordneten Strahlenbündel aus verschiedenen, unabhängig schaltbaren Lichtquellen erzeugt werden können. Damit ist es möglich, ohne bewegliche Blenden mehrere Lichtfunktionen darzustellen, wobei die Darstellung unterschiedlicher Lichtfunktionen, also die Erzeugungen unterschiedlicher Lichtverteilungen wie Abblendlicht, Fernlicht, Nebellicht, breites und kurzreichweitiges Stadtlicht, schmales und langreichweitiges Autobahnlicht, und so weiter, lediglich durch Schalten der Lichtquellen erfolgt. Die Erfindung ist insbesondere für Bi- oder Mehrfunktions-LED-Lichtmodule verwendbar und insbesondere für Abblendlicht-Fernlicht-Lichtmodule, bei denen die Hell-Dunkel-Grenze eines Lichtmoduls nicht durch ein Spotlichtmodul überstrahlt wird. Die Erfindung kann aber auch für Mehrfunktions-Grundlichtmodule eingesetzt werden.

## Patentansprüche

1. Kraftfahrzeugscheinwerfer (12) mit einem Mehrfunktions-Projektionsmodul (14), das dazu eingerichtet ist, Licht einer ersten Lichtquelle (16) in einem ersten Strahlengang in eine im Vorfeld des Projektionsmoduls (14) liegende erste Lichtverteilung zu überführen, und Licht einer zweiten Lichtquelle (22) in einem zweiten Strahlengang in eine im Vorfeld des Projektionsmoduls (14) liegende zweite Lichtverteilung zu überführen, und das eine Blende (26) mit einer Blendenkante (40) aufweist, die einen in den ersten Strahlengang und in den zweiten Strahlengang hineinragenden Teil der Blende (26) begrenzt und die als Hell-Dunkel-Grenze der ersten Lichtverteilung und der zweiten Lichtverteilung abgebildet wird, wobei ein heller Bereich der ersten Lichtverteilung in einem dunklen Bereich der zweiten Lichtverteilung liegt und ein heller Bereich der zweiten Lichtverteilung in einem dunklen Bereich der ersten Lichtverteilung liegt, wobei die Blende (26) ein Verbund aus einem transparenten Stützkörper (30) und einer Schicht (32) ist, die aus einem anderen Material besteht als der transparente Stützkörper (30), wobei der transparente Stützkörper (30) eine Lichteintrittsseite (34), eine Lichtaustrittsseite (36) und eine von der Lichtaustrittsseite (36) begrenzte Blendenfläche (38) aufweist, auf der die Schicht (32) haftend aufliegt, wobei jeder Strahlengang mindestens eine unabhängig schaltbare Lichtquelle (16, 22) und mindestens eine Primäroptik (20, 24) aufweist, mit deren Hilfe in jedem Strahlengang eine Lichtverteilung in einer Zwischenbildebene erzeugt wird, die in der Schärfe-Ebene / Petzvalfläche einer gemeinsamen Projektionslinse (29) liegt und von dieser auf die Straße projiziert wird, **dadurch gekennzeichnet, dass** die Primäroptiken (20, 24) als lichtleitende Vorsatzoptiken realisiert sind, die eine Lichteinkoppelseite, eine Lichtauskoppelseite (74) und eine Seitenfläche (76) aufweisen, wobei die Lichteinkoppelseite der Primäroptik ihrer Auskoppelfläche (74) gegenüber liegt und wobei die Lichteinkoppelseite und die Lichtauskoppelfläche (74) so geformt sind, dass sie durch ihre Lichtbrechung eine Sammellinse bilden, die das Licht in den gewünschten Bereich nahe der Blendenkante (40) und auf die Schicht (32) richten und wobei die Seitenfläche (76) so gestaltet ist, dass sie von der Lichteinkoppelseite her einfallendes Licht durch interne Totalreflexionen auf die Lichtauskoppelfläche (74) umlenkt, so dass auch dieses Licht zu der Beleuchtung der Umgebung der Blendenkante (40) beiträgt.

2. Scheinwerfer (12) nach Anspruch 1, **dadurch gekennzeichnet, dass** die Blendenkante (40) zumindest in einem der optischen Achse (10) des Scheinwerfers (12) horizontal benachbarten Bereich in der Brennebene einer Sekundäroptik (28) des Projektionsmoduls (14) liegt, wobei der benachbarte Bereich ein Winkelbereich von plus/minus 5° um die optische Achse (10) herum ist.

3. Scheinwerfer (12) nach einem der vorhergehenden Ansprüche, **dadurch gekennzeichnet, dass** die Schicht (32) absorbierend ist.

4. Scheinwerfer (12) nach einem der Ansprüche 1 oder 2, **dadurch gekennzeichnet, dass** die Schicht (32) metallisch und beidseitig reflektierend ist.

5. Scheinwerfer (12) nach einem der Ansprüche 3 - 4, **dadurch gekennzeichnet, dass** die Schicht (32) vollständig intransparent ist.

6. Scheinwerfer (12) nach einem der Ansprüche 3 - 4, **dadurch gekennzeichnet, dass** die Schicht (32) teiltransparent ist und/oder Öffnungen aufweist.

7. Scheinwerfer (12) nach einem der vorhergehenden Ansprüche, **dadurch gekennzeichnet, dass** die Lichtquellen (16, 22) Halbleiterlichtquellen sind.

8. Scheinwerfer (12) nach einem der Ansprüche 1 bis 7, **dadurch gekennzeichnet, dass** eine der beiden Lichtverteilungen eine Abblendlichtverteilung ist.

9. Scheinwerfer (12) nach Anspruch 8, **dadurch gekennzeichnet, dass** beide Lichtverteilungen zusammen eine Fernlichtverteilung bilden.

10. Scheinwerfer (12) nach einem der vorhergehenden Ansprüche, **dadurch gekennzeichnet, dass** die Lichtaustrittsfläche (36) so in einem Winkel auf die Blendenfläche (38) stößt, dass die dadurch gebildete Kante die Blendenfläche (38) und die Schicht (32) begrenzt.

11. Scheinwerfer (12) nach Anspruch 10, **dadurch gekennzeichnet, dass** die Kante gebrochen oder verrundet ist, wobei der Radius der Krümmung der Rundung kleiner ist als 0,5 mm, insbesondere kleiner als 0,2 mm.

12. Scheinwerfer (12) nach Anspruch 10 oder 11, **dadurch gekennzeichnet, dass** die Lichteintrittsfläche (34) und/oder die Lichtaustrittsfläche (36) des transparenten Stützkörpers (30) gewölbt ist.

13. Scheinwerfer (12) nach einem der Ansprüche 10 bis 12, **dadurch gekennzeichnet, dass** die Lichtaustrittsfläche (36) des Stützkörpers (30) bündelnde Mikrolinsen und/oder streuende Strukturen (62) in Form von Erhöhungen und/oder Vertiefungen aufweist.

14. Scheinwerfer (12) nach einem der vorhergehenden Ansprüche, **dadurch gekennzeichnet, dass** der transparente Stützkörper (30) und eine Primäroptik einer der beiden Lichtquellen (16, 22) ein einstückiges optisches Element (80) bilden.

## Claims

1. Motor vehicle headlights (12) with a multi-functional projection module (14) designed to transmit light from an initial light source (16) in an initial beam path into an initial light spread located in the forefield of the projection module (14), and to transmit light from a second light source (22) in a second beam path into a second light spread located in the forefield of the projection module (14), and which exhibits a screen (26) with a screen rim (40) that borders the part of the screen (26) entering into the first and second beam paths, and which is presented as a brightness-darkness contract of the first light spread and the second light spread, whereby a bright area of the first light spread is located in a dark area of the second light spread, and a bright area of the second light spread is located in a dark area of the first light spread, whereby the screen (26) is a compound of a transparent support body (30) and a layer (32) made from a different material than the transparent support body (30), whereby the transparent support body (30) exhibits a light entry side (34), a light exit side (36), and a screen surface (38) bordered by the light exit side (36) and onto which the layer (32) is attached, whereby each beam path exhibits at least one independently controllable light source (16, 22) and at least one primary optical element (20, 24) used to create a light spread in an interim projection plane in each beam path located in the sharpness plane/Petzval surface of a shared projection lens (29) and from which it is projected onto the road, distinguished by the fact that the primary optical elements (20, 24) are designed as light-guiding instruments that exhibit a light coupling side (74) and a side surface (76), whereby the light coupling side of the primary optical element is located opposite its decoupling side (74) and whereby the light coupling side and the light decoupling side (74) are shaped in such a way that their refraction forms a convergent lens that directs the light into the desired area near the screen rim (40) and onto the layer (32) and whereby the side surface (76) is designed in such a way that it redirects the light from the light coupling side onto the light decoupling surface (74) via internal total reflections so that this light also helps illuminate the area around the screen rim (40).

2. Headlights (12) as per claim 1, distinguished by the fact that the screen rim (40) is located in at least one area in the focal plane of a secondary optical element (28) of the projection module (14) located horizontally to the optical axis (10) of the headlight (12), whereby the neighbouring area is an angular range of plus/minus 5° around the optical axis (10).

3. Headlights (12) as per one of the preceding claims, distinguished by the fact that the layer (32) is absorbent.

4. Headlights (12) as per one of claims 1 or 2, distinguished by the fact that the layer (32) is metallic and reflective on both sides.

5. Headlights (12) as per one of claims 3 - 4, distinguished by the fact that the layer (32) is entirely non-transparent.

6. Headlights (12) as per one of claims 3 - 4, distinguished by the fact that the layer (32) is partially transparent and/or exhibits openings.

7. Headlights (12) as per one of the preceding claims, distinguished by the fact that the light sources (16, 22) are semiconductive light sources.

8. Headlights (12) as per one of claims 1 to 7, distinguished by the fact that one of the two light spreads is a dimmed light spread.

9. Headlights (12) as per claim 8, distinguished by the fact that both light spreads join to form a full beam light spread.

10. Headlights (12) as per one of the preceding claims, distinguished by the fact that the light exit surface (36) meets the screen surface (38) at such an angle that the resulting rim borders the screen surface (38) and the layer (32).

11. Headlights (12) as per claim 10, distinguished by the fact that the rim is broken or blunt, whereby the radius of the curvature is smaller than 0.5 mm, in particular smaller than 0.2 mm.

12. Headlights (12) as per claims 10 or 11, distinguished by the fact that the light entry surface (34) and/or the light exit surface (36) of the transparent support body (30) is curved.

13. Headlights (12) as per one of claims 10 to 12, distinguished by the fact that the light exit surface (36) of the support body (30) exhibits consolidating micro-lenses and/or distributing structures (62) in the form of protrusions and/or indentations.

14. Headlights (12) as per one of the preceding claims, distinguished by the fact that the transparent support body (30) and a primary optical instrument of one of the two light sources (16, 22) form one cohesive optical element (80).

## Revendications

1. Phare de véhicule automobile (12) équipé d'un module de projection multi-fonctions (14), lequel est conçu pour convertir la lumière d'une première source lumineuse (16) sur une première trajectoire de faisceau en une première distribution de lumière située à l'avant-plan du module de projection (14) et pour convertir la lumière d'une seconde source lumineuse (22) sur une seconde trajectoire de faisceau en une seconde distribution de lumière située à l'avant-plan du module de projection (14), et qui présente un cache (26) avec une arête de cache (40), laquelle arête (40) limite une partie du cache (26) faisant saillie dans la première trajectoire de faisceau et dans la seconde trajectoire de faisceau et qui est représentée en tant que coupure de la première distribution de lumière et de la seconde distribution de lumière, une zone claire de la première distribution de lumière étant située dans une zone sombre de la seconde distribution de lumière et une zone claire de la seconde distribution de lumière étant située dans une zone sombre de la première distribution de lumière, le cache (26) étant un composite d'un corps d'appui transparent (30) et d'une couche (32) qui consiste en un matériau différent du corps d'appui transparent (30), le corps d'appui transparent (30) comportant un côté d'entrée de lumière (34), un côté de sortie de lumière (36), une surface de cache (38) limitée par le côté de sortie de lumière (36), sur laquelle la couche (32) repose de manière adhérente, chaque trajectoire de faisceau comportant au moins une source lumineuse (16, 22) commutable indépendamment et au moins une optique primaire (20, 24) à l'aide de laquelle est générée, dans chaque trajectoire de faisceau, une distribution de lumière dans un plan d'image intermédiaire qui se situe dans le plan de netteté / surface de Petzval d'une lentille de projection (29) commune et est projeté sur la route par celle-ci, **caractérisé en ce que** les optiques primaires (20, 24) sont réalisées en tant qu'optiques auxiliaires conductrices de lumière qui présentent un côté de couplage de lumière, un côté de découplage de lumière (74) et une surface latérale (76), le côté de couplage de lumière de l'optique primaire étant situé face à sa surface de découplage (74) et le côté de couplage de lumière et la surface de découplage de lumière (74) étant formées de façon à réaliser, par leur réfraction lumineuse, une lentille convergente qui dirige la lumière dans la zone désirée à proximité de l'arête (40) du cache et sur la couche (32), et la surface latérale (76) étant configurée de manière à dévier la lumière incidente provenant du côté de couplage de lumière par réflexions totales internes sur la surface de découplage de lumière (74) de sorte que cette lumière également contribue à l'éclairage de l'environnement de l'arête (40) du cache.

2. Projecteur (12) selon la revendication 1, **caractérisé en ce que** l'arête (40) du cache se situe au moins dans une zone horizontalement adjacente à l'axe optique (10) du projecteur (12) dans le plan focal d'une optique secondaire (28) du module de projection (14), la zone adjacente étant une plage angulaire de plus/moins 5° tout autour de l'axe optique (10).

3. Projecteur (12) selon l'une des revendications précédentes, **caractérisé en ce que** la couche (32) est absorbante.

4. Projecteur (12) selon l'une des revendications 1 ou 2, **caractérisé en ce que** la couche (32) est métallique et réfléchissante des deux côtés.

5. Projecteur selon l'une des revendications 3 - 4, **caractérisé en ce que** la couche (32) est totalement opaque.

6. Projecteur selon l'une des revendications 3 - 4, **caractérisé en ce que** la couche (32) est partiellement transparente et/ou présente des orifices.

7. Projecteur (12) selon l'une des revendications précédentes, **caractérisé en ce que** les sources lumineuses (16, 22) sont des sources lumineuses à semiconducteurs.

8. Projecteur (12) selon l'une des revendications 1 à 7, **caractérisé en ce que** l'une des deux répartitions de lumière est une distribution de lumière de croisement.

9. Projecteur (12) selon la revendication 8, **caractérisé en ce que** les deux distributions de lumière forment ensemble une distribution de feux de route.

10. Projecteur (12) selon l'une des revendications précédentes, **caractérisé en ce que** la surface de sortie de lumière (36) impacte selon un certain angle la surface (38) du cache de sorte que l'arête ainsi formée limite la surface (38) du cache et la couche (32).

11. Projecteur (12) selon la revendication 10, **caractérisé en ce que** l'arête est rompue ou arrondie, le rayon de la courbure de l'arrondi étant inférieur à 0,5 mm, notamment inférieur à 0,2 mm.

12. Projecteur 12) selon la revendication 10 ou 11, **caractérisé en ce que** la surface d'entrée de lumière (34) et/ou la surface de sortie de lumière (36) du corps d'appui (30) transparent est bombée.

13. Projecteur (12) selon l'une des revendications 10 à 12, **caractérisé en ce que** la surface de sortie de lumière (36) du corps d'appui (30) présente des micro-lentilles convergentes et/ou des structures de diffusion (62) sous forme de reliefs et/ou de creux.

14. Projecteur selon l'une des revendications précédentes, **caractérisé en ce que** le corps d'appui (30) transparent et une optique primaire de l'une des deux sources lumineuses (16, 22) forment un élément optique d'une seule pièce (80).
